# EUROPÄISCHE PATENTANMELDUNG

(11) **EP 1 648 199 A1**
(43) Veröffentlichungstag der Anmeldung: **19.04.2006**
(21) Anmeldenummer: 04024777.7
(22) Anmeldetag: 18.10.2004
(51) Int. Cl.: H05B 3/26, H05B 3/16

(54) **Heizelement mit verbesserter Wärmeführung**

(71) Anmelder: DBK David + Baader GmbH, 76870 Kandel (DE)
(72) Erfinder: Petermann, Jürgen, 76872 Minfeld (DE)
(74) Vertreter: Grünecker, Kinkeldey, Stockmair & Schwanhäusser Anwaltssozietät

(57) **Zusammenfassung**

Die vorliegende Erfindung bezieht sich auf ein elektrisches Heizelement (100) mit einem Heizleiter (102), der beim Heizen von elektrischem Strom durchflossen ist, und mit einem elektrisch isolierenden Träger (104), der mit dem Heizleiter (102) mechanisch verbunden ist. Dabei ist der Heizleiter (102) auf mindestens zwei Oberflächen des Trägers (104) aufgebracht. Weiterhin bezieht sich die vorliegende Erfindung auf ein Verfahren zur Herstellung eines derartigen Heizelements. Um ein verbessertes Heizelement anzugeben, bei dem vor allem für Anwendungen, die höhere Leistungsdichten erfordern, der Wärmeübergang nach außen verbessert und die Zuverlässigkeit somit erhöht werden kann, wobei das Heizelement weiterhin besonders kostengünstig und einfach herstellbar ist, wird als Heizleiter eine strukturierte Heizleiterfolie verwendet.

## Beschreibung

Die vorliegende Erfindung bezieht sich auf ein elektrisches Heizelement mit einem Heizleiter, der beim Heizen von einem elektrischen Strom durchflossen ist, und mit einem elektrisch isolierenden Träger, der mit dem Heizleiter mechanisch verbunden ist. Dabei ist der Heizleiter auf mindestens zwei Oberflächen des Trägers aufgebracht. Weiterhin bezieht sich die vorliegende Erfindung auf ein Verfahren zur Herstellung eines derartigen Heizelements.

In der Regel planar aufgebaute elektrische Heizelemente finden in den vielfältigsten Bereichen der industriellen Technik Anwendung: in Bügeleisen, Bügelmaschinen, Wasserkesseln, Plastikgießformen und Lötkolben sowie als Schweißelemente beispielsweise in Bandschweißautomaten.

Bei einem derartigen Bandschweißautomaten, der beispielsweise in der europäischen Patentschrift EP 0 072 131 B1 beschrieben ist, wird das Heizelement dazu benötigt, Bänder aus Kunststoff in Sekundenschnelle überlappend zu verschweißen. Dazu werden mit Hilfe des Heizelements gleichzeitig die beiden Enden des Bandes erhitzt und an den später miteinander in Kontakt stehenden Flächen angeschmolzen. Anschließend wird das Heizelement herausgezogen und die beiden Enden des Bandes werden zusammengepresst. Damit ein derartiger Vorgang rationell ablaufen kann, muss das Heizelement klein und flach sein und eine hohe Leistungsdichte haben. Weiterhin sollte es eine ausreichende Langzeitstabilität besitzen und auf möglichst kostengünstige und einfache Weise herstellbar sein.

Es ist weiterhin bekannt, flache Heizelemente dadurch herzustellen, dass ein Heizleiter, üblicherweise ein Runddraht oder Flachdraht, um eine isolierende Trägerplatte, meist Mikanit, gewickelt wird, wobei die Enden durch eine Bohrung geführt und mittels einer Crimpverbindung kontaktiert werden. Eine derartige Anordnung ist beispielsweise aus der US-amerikanischen Patentschrift US 6,417,492 B1 für einen Toaster bekannt. Verwendet man jedoch derartige Heizelement zur Erzeugung von Heizleistungen, die im Bereich von 20 W/cm² oder darüber liegen, tritt das Problem auf, dass eine behinderte Wärmeabfuhr an irgendeiner Stelle des Heizelementes sehr rasch zum Ausfall desselben führen kann.

In Wickeltechnik hergestellte Heizelemente beinhalten jedoch *per* se die folgenden Schwachpunkte bezüglich der Wärmeabfuhr, die prinzipbedingt in dieser Technik nicht überwunden werden können:
1. An den Umkehrpunkten des Heizleiters liegt ein kleines Stück des Heizleiters frei an Luft, die eine geringere Wärmeleitfähigkeit aufweist. Hierdurch besteht die Gefahr des vorzeitigen Durchbrennens des Heizleiters an den Umkehrpunkten.
2. An dem Übergang zwischen dem Heizleiter und der elektrischen Zuleitung ist aufgrund der Verdickung der Zuleitung die Wärmeabfuhr ebenfalls eingeschränkt und der Heizleiter ist außerdem mechanisch an dieser Stelle stark belastet.
3. In der Regel ist das Heizelement im Anschlussbereich erhaben ausgeführt und die Wärmeabfuhr ist daher behindert.

Die Aufgabe, die der vorliegenden Erfindung zugrunde liegt, besteht daher darin, ein verbessertes Heizelement anzugeben, bei dem vor allem für Anwendungen, die höhere Leistungsdichten erfordern, der Wärmeübergang nach außen verbessert und die Zuverlässigkeit somit erhöht werden kann, wobei das Heizelement weiterhin besonders kostengünstig und einfach herstellbar ist.

Diese Aufgabe wird durch ein elektrisches Heizelement mit den Merkmalen des Patentanspruchs 1, sowie durch ein Verfahren mit den Schritten des Patentanspruchs 17 gelöst.

Die vorliegende Erfindung basiert auf der Idee, dass durch die Verwendung einer strukturierten Heizleiterfolie als Heizleiter die für eine Wickeltechnik typischen Nachteile überwunden werden können. Der Einsatz einer planaren Folie erlaubt durchgängig sehr geringe Bauhöhen und ein flächiges Anliegen des Heizelements sowohl an den Träger wie auch an außenliegende Gehäusematerialien. Derartige Heizleiterfolien können beliebig gestaltet sein und z. B. an Stellen mit behinderter Wärmeabfuhr breiter gehalten werden. Dabei kann die Folie durch Stanzen, Laserschneiden, Wasserstrahlschneiden, Erodieren oder Ätzen strukturiert werden. Die Heizleiterfolie kann aus beliebigen Heizleiter- bzw. Widerstandslegierungen bestehen.

Strukturiert man die Heizleiterfolien in einer Weise, dass eine durchgehende Leiterbahn mit mindestens einem Heizbereich sowie einem ersten und zweiten Anschlussbereich gebildet ist, so kann die benötigte elektrische Funktionalität auf besonders einfache Weise realisiert werden und es kann beispielsweise erreicht werden, dass sich beide Anschlussbereiche möglichst nahe beieinander befinden, was die Anschlusstechnik stark vereinfacht.

Gemäß einer vorteilhaften Weiterbildung der vorliegenden Erfindung unterscheidet sich die Breite der Leiterbahn in den Heizbereichen von der Breite der Leiterbahnen in den Anschlussbereichen. Wählt man beispielsweise in den Anschlussbereichen eine größere Breite, so kann die hier vorteilhafte Aufweitung des Strompfades ohne eine damit einhergehende Erhöhung der Dicke erreicht werden. Eine Überhitzung und eine unzulässige mechanische Belastung der Heizleiterbahnen kann auf diese Weise verhindert werden.

Insbesondere für den Einsatz des Heizelements in einem Bandschweiß- oder Umreifungsautomaten wird eine besonders effektive Aufheizung der zu erwärmenden Komponenten dadurch erreicht, dass der Heizleiter mindestens einen ersten und einen zweiten Heizbereich aufweist, wobei die Heizbereiche jeweils auf einander gegenüberliegenden Oberflächen des Trägers angeordnet sind.

Gemäß einer vorteilhaften Ausführungsform ist die Heizleiterfolie so gebogen, dass sie mit einem im Wesentlichen U-förmigen Querschnitt um den Träger geführt ist. Damit kann in vorteilhafter Weise erreicht werden, dass der Träger an zwei aneinander im Wesentlichen gegenüber liegenden Oberflächen von dem Heizleiter bedeckt ist. Insbesondere im Falle von Bandschweißmaschinen oder Lötkolben, wie auch im Bereich von Heizelementen für Toaster, lässt sich so auf engstem Raume die Beheizung zweier Trägerflächen bewerkstelligen.

Sowohl während der Herstellung wie auch für eine Zugentlastung während des Betriebs ist es von Vorteil, wenn die Heizleiterfolie an mindestens einem Verbindungsbereich mechanisch mit dem Träger verbunden ist. Dabei lässt sich eine derartige mechanische Verbindung auf sehr einfache Weise durch das Zusammenwirken von Laschen und Öffnungen realisieren, wobei die Laschen bzw. Nasen sowohl an der Heizleiterfolie wie auch an dem Träger vorgesehen sein können und mit entsprechenden Öffnungen oder Aussparungen zusammenwirken.

Um den Kontakt zum Träger besonders stabil zu gestalten und ein Abheben oder Verknicken des Heizleiters zu verhindern, kann gemäß einer weiteren vorteilhaften Ausführungsform der Heizleiter mittels eines geeigneten Klebers auf den Träger aufgeklebt werden.

Verbreitert man den Verbindungsbereich im Vergleich zu den Leiterbahnen in dem Heizbereich, so kann neben einer Erhöhung der mechanischen Beständigkeit auch eine verbesserte Wärmeableitung erreicht werden, da die Leistungsdichte hier verringert wird, und eine Überhitzung kann damit auch an diesen Punkten vermieden werden. Insbesondere an Umlenkbereichen, bei denen der Heizleiter um den Träger herumgeführt wird, kann eine vorteilhafte Aufweitung des Strompfades ohne eine damit einhergehende Erhöhung der Dicke erreicht werden. Eine Überhitzung und eine unzulässige mechanische Belastung der Heizleiterbahnen kann auf diese Weise verhindert werden.

Gemäß einer weiteren vorteilhaften Weiterbildung kann die Heizleiterfolie in den Heizbereichen so strukturiert sein, dass durch verschiedene Breiten der Leiterbahnen Zonen mit unterschiedlicher Heizleistung ausgebildet sind.

Um den aus der gegebenen Spannung und der gewünschten Heizleistung resultierenden Widerstand des Heizbandes zu erreichen, wird die Heizleiterfolie im Heizbereich vorzugsweise mäanderförmig ausgeführt.

Das Material Mikanit (oft auch als Mica oder Glimmer bezeichnet) bietet als Träger den Vorteil sehr guter elektrischer Isolationseigenschaften bei extrem hoher Wärmebeständigkeit und guten mechanischen Eigenschaften. Um den benötigten Träger für das erfindungsgemäße Heizelement herzustellen, kann beispielsweise das Trägermaterial aus einer Plattenlage gestanzt, gelasert oder wasserstrahlgeschnitten werden. Auch die Verwendung mehrerer, übereinander angeordneter Lagen des Trägermaterials ist möglich. Weiterhin bietet Mikanit den Vorteil geringer Wärmeleitfähigkeit, sodass die Wärme ausschließlich in die benötigte Richtung nach außen geleitet wird.

Gemäß einer weiteren vorteilhaften Ausführungsform ist in dem erfindungsgemäßen Heizelement weiterhin ein Temperaturfühler zum Erfassen der in dem Heizelement auftretenden Temperatur vorgesehen. Auf diese Weise kann die Leistungszufuhr entsprechend den tatsächlich erreichten Temperaturen geregelt werden. Vorzugsweise verwendet man für einen derartigen Temperaturfühler ein Thermoelement, beispielsweise ein Nickel/Chrom-Nickel-Thermoelement. Selbstverständlich können auch alle anderen üblichen Temperaturfühler eingesetzt werden.

Um das Heizelement nach außen zu schützen, kann es gemäß einer vorteilhaften Ausführungsform ein wärmeleitfähiges, von dem Heizleiter elektrisch isoliertes Gehäuse aufweisen, das den Träger und den Heizleiter wenigstens teilweise umschließt. Dabei kann entweder das Gehäuse selbst elektrisch isolierend sein oder aber das Heizelement durch isolierende Folien oder Vergussmassen gegenüber dem Gehäuse isoliert ausgeführt sein. Auch das Einsetzen des vorgefertigten, ungehäusten Heizelements in ein kundenseitiges Gehäuse ist möglich.

Zum besseren Verständnis der vorliegenden Erfindung wird diese anhand der in den nachfolgenden Figuren dargestellten Ausführungsbeispielen näher erläutert. Dabei werden in den unterschiedlichen beschriebenen Ausführungsformen gleiche Teile mit gleichen Bezugszeichen und gleichen Bauteilbezeichnungen versehen, wobei die in der gesamten Beschreibung enthaltenen Offenbarungen sinngemäß auf gleiche Teile mit gleichen Bezugszeichen bzw. Bauteilbezeichnungen übertragen werden können. Weiterhin können auch einige Merkmale oder Merkmalskombinationen aus den gezeigten und beschriebenen unterschiedlichen Ausführungsbeispielen für sich eigenständige, erfinderische oder erfindungsgemäße Lösungen darstellen.

Es zeigen:
- **Figur 1**: ein miniaturisiertes elektrisches Heizelement gemäß einer ersten Aus- führungsform im noch nicht gehäusten Zustand;
- **Figur 2**: das Heizelement aus Figur 1 nach dem Einbau in ein Gehäuse;
- **Figur 3**: eine Ansicht von oben auf das Heizelement der Figur 2;
- **Figur 4**: eine Draufsicht auf eine strukturierte Heizleiterfolie vor der Montage an dem Träger;
- **Figur 5**: eine Draufsicht auf den Träger;
- **Figur 6**: eine Seitenansicht des Gehäuses;
- **Figur 7**: ein Schnittbild durch das Gehäuse der Figuren 6 und 8 entlang der Schnittlinie VII-VII aus Figur 8;
- **Figur 8**: eine weitere Seitenansicht des Gehäuses.

Mit Bezug auf Figur 1 soll nunmehr das erfindungsgemäße Heizelement, das in dieser Figur zur besseren Übersicht ohne Gehäuse dargestellt ist, im Detail erläutert werden.

Das elektrische Heizelement 100 weist dabei zur Erzeugung der benötigten Wärme einen Heizleiter 102 auf, der zum Erzeugen von Wärme von elektrischem Strom durchflossen ist. Erfindungsgemäß wird, wie in der Zusammenschau mit der Figur 4 deutlich wird, der Heizleiter 102 durch eine entsprechend strukturierte Heizleiterfolie gebildet. Wie aus Figur 1 erkennbar, ist der Heizleiter 102 auf einem Träger 104 montiert. Dabei ist der Heizleiter 102 so um den Träger 104 herumgeführt, dass sich auf den beiden einander gegenüberliegenden Seiten des Trägers 104 jeweils ein Heizbereich 106, 107 befindet.

In der gezeigten Ausführungsform ist die Heizleiterfolie 102 in insgesamt vier Bereichen mit dem Träger 104 verbunden. Zum einen sind an der Stirnseite 108 des Trägers 104 Nasen 110 angeformt, die in entsprechende Öffnungen 112 des Heizleiters 102 eingreifen. Durch das Zusammenwirken der Nasen 110 mit den Öffnungen 112 kann zum einen eine mechanische Fixierung des Heizleiters 102 an dem Träger 104 realisiert werden, zum anderen kann auf diese Weise während der Montage eine Positionierungshilfe beim Montieren des gebogenen Heizleiters 102 an den Träger 104 bereitgestellt werden.

Weiterhin weist der Heizleiter 102 Laschen 114 auf, die durch entsprechende Aussparungen 116 an dem Träger 104 eingeführt werden können. Diese Form der Verbindung bewirkt zum einen wiederum die mechanische Befestigung des Heizleiters 102 an den Träger 104, ermöglicht aber zum anderen auch eine Zugentlastung gegenüber einem Zug durch die an dem Heizleiter 102 befestigten elektrischen Zuleitungen 118.

Diese Zuleitungen 118 können beispielsweise aus einer Kupfer- oder Nickellitze gebildet sein. Weiterhin ist zur Überwachung der an dem Heizelement anliegenden Temperatur ein Thermoelement 120, beispielsweise ein Nickel-Chrom-Nickel-Thermoelement, vorgesehen. Die Auswertung des Signals dieses Thermoelements ermöglicht eine automatische Einstellung der Leistungszufuhr an die Heizleiterfolie 102.

Wie aus der Figur 1 erkennbar, ist der Heizbereich 106 der Heizleiterfolie 102 mit mehreren Mäanderschleifen ausgeführt, während der Anschlussbereich 122 mit deutlich breiterem Leiterbahnquerschnitt ausgeführt ist. Wie noch aus Figur 4 deutlich wird, kann auf diese Weise die Leistungsdichte im Anschlussbereich gegenüber der Leistungsdichte in dem Heizbereich reduziert werden, und damit eine Überhitzung verhindert werden.

In den Figuren 2 und 3 ist das Heizelement 100 im vollständig gehäusten Zustand, wie es beispielsweise vor dem Einbau in eine Bandschweißmaschine vorliegen könnte, dargestellt. Dabei sind die in Figur 1 gezeigten Komponenten in einem Gehäuse 124 eingebaut, das zum verbesserten Übertragen der Wärme nach außen aus einem gut wärmeleitfähigen Material hergestellt ist. Zum Bereitstellen der benötigten elektrischen Isolation gegenüber dem innenliegenden Heizleiter 102 kann der Heizleiter 102 entweder mit einer isolierenden Folie 126 abgedeckt sein oder aber mit einem isolierenden Material umspritzt sein. Alternativ kann das Gehäuse selbst aus einem elektrisch isolierenden Material hergestellt sein.

Figur 4 zeigt die strukturierte Heizleiterfolie 102, bevor sie um den Träger 104 gebogen wird. Gemäß der gezeigten Ausführungsform ist die Heizleiterfolie 102 beispielsweise durch einen Ätzvorgang so strukturiert, dass sich eine durchgehende Leiterbahn ergibt, die von dem Anschlussbereich 122 zum Anschlussbereich 123 führt. Dabei durchläuft die Leiterbahn mehrere Heizbereiche 106, 107, die jeweils mäanderförmig ausgeführt sind. Verbindungsbereiche 128 und 130 dienen der Verbindung der Heizleiterfolie 102 mit dem Träger 104.

Die Anschlussbereiche 122, 123 können außerdem direkt als Steckerfahnen für die elektrische Kontaktierung ausgebildet sein.

In vorteilhafter Weise ist dabei die Breite sowohl der Anschlussbereiche 122, 123 wie auch der Verbindungsbereiche 128, 130 im Vergleich zu der Breite der Mäanderschleifen der Heizbereiche 106, 107 deutlich größer ausgeführt. Auf diese Weise lässt sich die Leistungsdichte in diesen Bereichen gegenüber der Leistungsdichte in den Heizbereichen 106, 107 signifikant verringern, wodurch die mechanische und elektrische Stabilität wie auch die Zuverlässigkeit des erfindungsgemäßen Heizelements 100 deutlich erhöht werden kann.

Die Heizleiterfolie 102 kann aus beliebigem Heizleiter- oder Widerstandsmaterial, wie beispielsweise aus Kanthal A® , hergestellt sein. Wichtig ist bei der Wahl des Materials für den Heizleiter z. B. eine hohe Zunderbeständigkeit bei den auftretenden erhöhten Temperaturen.

Die Verbindungsbereiche 128 und 130 dienen der Fixierung der Heizleiterfolie 102 auf dem Träger 104. Zusätzlich kann die Heizleiterfolie 102 auch mittels eines geeigneten Klebers auf den Träger geklebt werden.

Der Verbindungsbereich 128 umfasst rechteckförmige Öffnungen 112, die mit zugehörigen Nasen 110 des Trägers 104 zur mechanischen Fixierung und Positionierung bei der Montage zusammenwirken. Der Verbindungsbereich 128 wird dabei auf die Stirnseite 108 des Trägers 104 aufgelegt, um einen Umlenkbereich zu bilden.

Dem gegenüber sind die Verbindungsbereiche 130 durch Laschen 114 gebildet, die entsprechend umgebogen werden und in Aussparungen 116 des Trägers eingeführt werden können.

Figur 5 zeigt eine Draufsicht auf den Träger 104. Der Träger kann aus einem elektrisch isolierenden Material, wie beispielsweise aus Mikanit, ein- oder mehrlagig hergestellt werden. Er kann dabei beispielsweise durch Stanzen, Lasern oder Wasserstrahlschneiden geformt werden. Die Nasen 110 und die Aussparungen 116 werden dabei in dem Stanz-, Laser-, oder Wasserstrahlschneidevorgang hergestellt. Öffnungen 132, 133 werden deckungsgleich mit Bohrungen in dem später montierten Gehäuse angelegt und erlauben eine spätere Befestigung des Heizelements 100 an einer Gerätehalterung.

In den Abbildungen 6 bis 8 schließlich ist das Gehäuse 124 im Detail gezeigt. Dieses Gehäuse kann gemäß der vorliegenden Ausführungsform beispielsweise durch ein metallisches Rohr gebildet sein, dass flach gepresst wird und vor der Endmontage des Heizelements stirnseitig verschlossen wird. In diesem Fall ist es erforderlich, den Heizleiter 102 von innen beispielsweise durch eine isolierende Folie gegenüber dem Gehäuse 124 elektrisch zu isolieren.

Im Folgenden soll nunmehr die Herstellung des erfindungsgemäßen Heizelements mit Bezug auf die Figuren 1 bis 8 im Detail erläutert werden. Dabei ist anzumerken, dass die Reihenfolge der im Einzelnen beschriebenen Verfahrensschritte selbstverständlich beliebig variiert werden kann.

Zunächst werden als Ausgangsmaterialien der Träger 104 und der Heizleiter 102 unabhängig voneinander hergestellt. Dabei kann der Träger ein- oder mehrlagig beispielsweise aus Mikanit durch Stanzen, Lasern oder Wasserstrahlschneiden hergestellt sein.

Der Heizleiter 102 wird erfindungsgemäß aus einer Heizleiterfolie hergestellt, wobei dies über verschiedenste Techniken, vorzugsweise aber über einen Ätzschritt erfolgt. Die Strukturierung kann dabei, entsprechend den üblichen Prozessschritten einer Metallisierungsstrukturierung z. B. in der Leiterplattenfertigung, mittels einer Phototechnik durchgeführt werden.

Anschließend wird der Heizleiter 102 U-förmig gebogen, so dass später die Heizbereiche 106 jeweils an einer der beiden Oberflächen des Trägers 104 anliegen können. Die Laschen 114 werden ebenfalls gebogen, so umgebogen, dass sie im endgültig montierten Zustand U-förmig um den Träger 104 herumgeführt sind.

In einem nächsten Schritt werden der Heizleiter und der Träger zueinander justiert, so dass sich der Verbindungsbereich 128 des Heizleiters 102 an der Stirnseite 108 des Trägers 104 befindet und die Nasen 110 in die Öffnungen 112 eingreifen.

Die Laschen 114 werden, um das Einführen in die Aussparungen 116 zu ermöglichen, etwas aufgebogen, durch die Aussparungen 116 hindurchgeführt und anschließen so gebogen, dass sie an dem Träger 104 anliegen.

Die Anschlussbereiche 122, 123 werden mit einer Nickellitze als Zuleitung 118 geschweißt. Es können hier aber alle üblichen Methoden der elektrischen Verbindung, wie Löten, Crimpen, Verschrauben und dergleichen sowie andere Litzenmaterialien, wie beispielsweise Kupfer, eingesetzt werden.

Optional kann nunmehr ein Thermoelement 120 eingefügt werden. Zur endgültigen Montage wird der Aufbau anschließend von einem Gehäuse 124, das beispielsweise in Form eines flachgepressten Rohres hergestellt werden kann, umhüllt.

Das erfindungsgemäße elektrische Heizelement kann in vorteilhafter Weise in einer miniaturisierten Form realisiert werden und weist ohne Zuleitung beispielsweise Abmessungen von etwa 37 mm x 15 mm x 3,4 mm auf, wobei es in Leistungsbereichen von 24 V und 80 W, d. h. bei Leistungsdichten von mehr als 20 W/cm² zuverlässig betrieben werden kann. Allerdings sind die erfindungsgemäßen Prinzipien selbstverständlich auch auf größerformatige Heizelemente anwendbar, wie sie z. B. in Toastern, Heizstrahlern oder dergleichen benötigt werden.

## Patentansprüche

1. Elektrisches Heizelement mit einem Heizleiter (102), der beim Heizen von elektrischem Strom durchflossen ist, und einem elektrisch isolierenden Träger (104), der mit dem Heizleiter (102) verbunden ist,
wobei der Heizleiter (102) auf mindestens zwei Oberflächen des Trägers (104) aufgebracht ist,
**dadurch gekennzeichnet,**
**dass** der Heizleiter (102) durch wenigstens eine strukturierte Heizleiterfolie gebildet ist.

2. Elektrisches Heizelement nach Anspruch 1, **dadurch gekennzeichnet, dass** die Heizleiterfolie (102) so strukturiert ist, dass eine durchgehende Leiterbahn mit mindestens einem Heizbereich (106) sowie einem ersten und einem zweiten Anschlussbereich (122, 123) gebildet ist.

3. Elektrisches Heizelement nach Anspruch 2, **dadurch gekennzeichnet, dass** die Breite der Leiterbahn sich in dem mindestens einen Heizbereich (106) von der Breite der Leiterbahn in den Anschlussbereichen (122, 123) unterscheidet.

4. Elektrisches Heizelement nach mindestens einem der vorangehenden Ansprüche, **dadurch gekennzeichnet, dass** der Heizleiter mindestens einen ersten und zweiten Heizbereich (106, 107) aufweist, wobei die Heizbereiche jeweils auf einander gegenüberliegenden Oberflächen des Trägers (104) angeordnet sind.

5. Elektrisches Heizelement nach mindestens einem der vorangehenden Ansprüche, **dadurch gekennzeichnet, dass** die Heizleiterfolie (102) mindestens einen Verbindungsbereich (128, 130) zum mechanischen Fixieren der Heizleiterfolie (102) an dem Träger (104) aufweist.

6. Elektrisches Heizelement nach Anspruch 5, **dadurch gekennzeichnet, dass** der mindestens eine Verbindungsbereich (128, 130) mindestens eine Öffnung (112) aufweist, in die eine an dem Träger angeformte Nase (110) zum Fixieren der Heizleiterfolie eingreift.

7. Elektrisches Heizelement nach Anspruch 5 oder 6, **dadurch gekennzeichnet, dass** der mindestens eine Verbindungsbereich (128, 130) mindestens eine Lasche (114) aufweist, die zum Fixieren der Heizleiterfolie (102) mit einer an dem Träger (104) vorgesehenen Aussparung (116) zusammenwirkt.

8. Elektrisches Heizelement nach einem der Ansprüche 5 bis 7 und 2, **dadurch gekennzeichnet, dass** die Breite der Leiterbahn sich in den Heizbereichen (106, 107) von der Breite der Leiterbahn in dem mindestens einen Verbindungsbereich (128, 130) unterscheidet.

9. Elektrisches Heizelement nach einem der Ansprüche 2 bis 8, **dadurch gekennzeichnet, dass** die Breite der Leiterbahn in den Heizbereichen (106, 107) variiert, um Zonen mit unterschiedlicher Heizleistung auszubilden.

10. Elektrisches Heizelement mindestens nach einem der vorangehenden Ansprüche, **dadurch gekennzeichnet, dass** die Heizleiterfolie (102) so gebogen ist, dass sie mit einem vorzugsweise U-förmigen Querschnitt um den Träger (104) geführt ist.

11. Elektrisches Heizelement nach mindestens einem der vorangegangenen Ansprüche, **dadurch gekennzeichnet, dass** die Heizleiterfolie (102) mittels Klebung mit dem Träger (104) mechanisch verbunden ist.

12. Elektrisches Heizelement nach mindestens einem der Ansprüche 2 bis 11, **dadurch gekennzeichnet, dass** der mindestens eine Heizbereich (106, 107) mindestens eine Mäanderschleife aufweist.

13. Elektrisches Heizelement nach mindestens einem der vorangegangenen Ansprüche, **dadurch gekennzeichnet, dass** der Träger (104) durch eine elektrisch isolierende, vorzugsweise aus Mikanit hergestellte Platte gebildet ist.

14. Elektrisches Heizelement nach mindestens einem der vorangegangenen Ansprüche, **dadurch gekennzeichnet, dass** es einen Temperaturfühler (120) zum Erfassen der Temperatur aufweist.

15. Elektrisches Heizelement nach Anspruch 14, **dadurch gekennzeichnet, dass** der Temperaturfühler (120) durch ein Thermoelement, vorzugsweise ein Nickel/Chrom-Nickel-Thermoelement, gebildet ist.

16. Elektrisches Heizelement nach mindestens einem der vorangegangenen Ansprüche, **dadurch gekennzeichnet, dass** es ein wärmeleitfähiges, von dem Heizleiter (102) elektrisch isoliertes Gehäuse (124) aufweist, das den Träger (104) und den Heizleiter (102) wenigstens teilweise umschließt.

17. Verfahren zum Herstellen eines elektrischen Heizelements mit einem Heizleiter, der beim Heizen von elektrischem Strom durchflossen ist, und einem elektrisch isolierenden Träger, wobei das Verfahren die folgenden Schritte aufweist:
Zurichten des Trägers;
Strukturieren einer Heizleiterfolie zum Ausbilden des Heizleiters;
Fixieren der Heizleiterfolie an dem Träger, so dass der Heizleiter auf mindestens zwei Oberflächen des Trägers aufgebracht ist.

18. Verfahren nach Anspruch 17, **dadurch gekennzeichnet, dass** die Heizleiterfolie so strukturiert wird, dass eine durchgehende Leiterbahn mit mindestens einem Heizbereich sowie einem ersten und einem zweiten Anschlussbereich gebildet ist.

19. Verfahren nach Anspruch 18, **dadurch gekennzeichnet, dass** die Breite der Leiterbahn sich in den Heizbereichen von der Breite der Leiterbahn in den Anschlussbereichen unterscheidet.

20. Verfahren nach Anspruch 19, **dadurch gekennzeichnet**, der Heizleiter mindestens einen ersten und zweiten Heizbereich aufweist, wobei die Heizbereiche jeweils auf einander gegenüberliegenden Oberflächen des Trägers angeordnet werden.

21. Verfahren nach einem der Ansprüche 17 bis 20, **dadurch gekennzeichnet, dass** die Heizleiterfolie so gebogen wird, dass sie mit einem vorzugsweise U-förmigen Querschnitt um den Träger geführt ist.

22. Verfahren nach mindestens einem der Ansprüche 17 bis 21, **dadurch gekennzeichnet, dass** die Heizleiterfolie in mindestens einen Verbindungsbereich mechanisch an dem Träger fixiert wird.

23. Verfahren nach Anspruch 22, **dadurch gekennzeichnet, dass** der Schritt des Fixierens der Heizleiterfolie an dem Träger das Einführen mindestens einer an dem Träger angeformten Nase in eine Öffnung der Heizleiterfolie umfasst.

24. Verfahren nach Anspruch 22 oder 23, **dadurch gekennzeichnet, dass** der Schritt des Fixierens der Heizleiterfolie an dem Träger weiterhin das Einführen mindestens einer an der Heizleiterfolie angeformten Lasche in eine an dem Träger vorgesehenen Aussparung umfasst.

25. Verfahren nach Anspruch 24, **dadurch gekennzeichnet, dass** die an der Heizleiterfolie angeformte Lasche vor dem Einführen in die Aussparung des Trägers so umgebogen wird, dass sie im endmontierten Zustand an dem Träger anliegt.

26. Verfahren nach einem der Ansprüche 22 bis 25 und 19, **dadurch gekennzeichnet, dass** die Breite der Leiterbahn sich in den Heizbereichen von der Breite der Leiterbahn in dem mindestens einen Verbindungsbereich unterscheidet.

27. Verfahren nach mindestens einem der Ansprüche 18 bis 26, **dadurch gekennzeichnet, dass** die Breite der Leiterbahn in dem mindestens einen Heizbereich variiert, um Zonen mit unterschiedlicher Heizleistung auszubilden.

28. Verfahren nach mindestens einem der Ansprüche 18 bis 27, **dadurch gekennzeichnet, dass** der mindestens eine Heizbereich mindestens eine Mäanderschleife aufweist.

29. Verfahren nach mindestens einem der Ansprüche 17 bis 28, **dadurch gekennzeichnet, dass** der Träger durch eine elektrisch isolierende, vorzugsweise aus Mikanit hergestellte Platte gebildet ist.

30. Verfahren nach mindestens einem der Ansprüche 17 bis 29, **dadurch gekennzeichnet, dass** die Heizleiterfolie auf den Träger geklebt wird.

31. Verfahren nach mindestens einem der Ansprüche 17 bis 30, **dadurch gekennzeichnet, dass** es weiterhin den Schritt des Montierens eines Temperaturfühlers zum Erfassen der Temperatur aufweist.

32. Verfahren nach Anspruch 31, **dadurch gekennzeichnet, dass** der Temperaturfühler durch ein Thermoelement, vorzugsweise ein Nickel/Chrom-Nickel-Thermoelement, gebildet ist.

33. Verfahren nach mindestens einem der Ansprüche 17 bis 32, **dadurch gekennzeichnet, dass** es weiterhin den Schritt des Montierens eines wärmeleitfähigen, von dem Heizleiter elektrisch isolierten Gehäuses aufweist, wobei das Gehäuse den Träger mit dem Heizleiter wenigstens teilweise umschließt.
